# FASCICULE DE BREVET EUROPEEN

(11) **EP 0 062 556 B1**
(45) Date de publication et mention de la délivrance du brevet: **09.09.1987**
(21) Numéro de dépôt: 82400499.8
(22) Date de dépôt: 18.03.1982
(51) Int. Cl.: B63B 11/02, B63B 25/12

(54) **Navire de transport à deux cales de chargement**
Transportschiff mit zwei Schiffsräumen
Transport vessel with two load compartments

(30) Priorité: 20.03.1981 FR 8105669
(43) Date de publication de la demande: 13.10.1982
(73) Titulaire: Société Nouvelle Technigaz, 92140 Clamart (FR)
(72) Inventeur: Bonnafous, Guy, F-78320 Levis-St-Nom (FR)
(74) Mandataire: Beauchamps, Georges

## Description

La présente invention concerne et a essentiellement pour objet une structure de navire de transport, notamment pour le transport de gaz de pétrole liquéfié de petite et moyenne capacité.

Les navires de transport, notamment de gaz de pétrole liquéfié de petite et moyenne capacité (inférieure à 20 000 m³) présentaient, jusqu'à la parution du code de l'Organisation Intergouvernementale consultative de la Navigation Maritime une conception de structure qui était devenue traditionnelle. Ces navires comportaient outre un compartiment des machines à l'arrière et une tranche avant, un espace de chargement réservé à la cargaison à transporter.

Dans le cas du gaz de pétrole liquéfié, l'espace de chargement était subdivisé en deux cales séparées par une cloison étanche. A l'intérieur de chacune de ces cales étaient disposés côte à côte deux réservoirs cylindriques ou cylindro- coniques d'axes longitudinaux horizontaux et parallèles. Cette disposition était unanimement adoptée, puisqu'elle correspondait à un remplissage du navire satisfaisant.

Cependant, dans le cadre de l'Organisation Intergouvernementale Consultative de la Navigation Maritime, un certain nombre de règles relatives à la construction et à l'équipement des navires, notamment de transport de gaz, a été élaboré et mis en application dans les années 1975 (résolution A 328 9 adoptée le 12 Novembre 1975). Ainsi, tous les navires construits ultérieurement à cette date ont eu, de fait, à répondre aux impératifs de ce règlement.

Un de ces impératifs consiste à se préoccuper de la capacité de survie d'un navire aux effets normaux de l'envahissement qui résultent d'une avarie hypothétique de la coque causée par une force extérieure quelconque. La réglementation fournit par ailleurs des dimensions maximales d'une brèche hypotétique dont la longueur est fonction de la longueur du navire et dont la pénétration à l'intérieur du navire ou étendue transversale d'avarie est fonction de la largeur du navire.

Cette exigence a donc modifié considérablement la conception des navires, donnant naissance à un certain nombre de solutions différentes à ce problème posé.

Ainsi, un article de l'ouvrage « Schiff und Hafen •, volume 31, n° 12) publié en Décembre 1979 présente diverses réalisations de structure de navires, notamment à propulsion nucléaire et de transport de gaz, assurant une capacité de survie à ces derniers. En particulier, il est proposé que la paroi de chaque réservoir ou cale contenant du gaz liquéfié soit distante du bordé du bateau d'une longueur au moins égale à 20 % de la largeur du navire.

Cependant, la notion de distance de protection est ici complétée par une notion de résistance à la pénétration et les solutions proposées nécessitent soit une paroi de renforcement complémentaire, soit la multiplication du nombre de cales séparées entre elles par des cloisons étanches, soit l'utilisation de réservoirs de formes modifiées ou aux parois renforcées.

Cependant, toutes ces solutions présentent pour inconvénient majeur une augmentation du poids du navire et des réservoirs, qui entraîne outre une augmentation du prix de la construction, une perte considérable de la capacité de transport d'un tel navire.

La présente invention a donc pour objet d'éliminer les inconvénients précités en fournissant une structure simple répondant aux exigences de sécurité.

La solution proposée par la présente invention pour résoudre le problème posé consiste en un navire de transport, notamment pour le transport de gaz de pétrole liquéfié du type comportant un espace de chargement et des moyens assurant la capacité de survie du navire en cas de brèche entrainant l'envahissement d'une partie du navire, caractérisé en ce que l'espace de chargement comprend deux cales longitudinalement séparées par un espace intermédiaire conformé pour former lesdits moyens de survie, en ce que cet espace comprend deux cloisons transversales de séparation des cales, étanches et espacées d'une distance au moins égale à une longueur de brèche prédéterminée pouvant survenir lors d'une collision, et une structure de parois longitudinales externes formée par les parois longitudinales et externes formant bordé du navire et deux cloisons longitudinales étanches internes, chacune desdites cloisons internes étant respectivement espacée dudit bordé du navire d'une distance au moins égale à une profondeur de pénétration prédéterminée susceptible de se produire lors d'une collision.

Ainsi, dans le cas d'une avarie, et quelle que soit la localisation de cette avarie, le navire selon l'invention est tel que Îes deux cales ne pourront être simultanément envahies par de l'eau de mer, assurant ainsi une capacité de survie du navire suffisante pour éviter son naufrage.

Par ailleurs, cette séparation nouvelle de l'espace de chargement en deux cales permet, à capacité égale par rapport aux autres solutions proposées dans l'art antérieur, qui procurent également une capacité de survie du navire, de réduire les dimensions dudit navire et obtenir ainsi un gain appréciable sur le poids du navire qui peut aller jusqu'à 15 % et/ou du prix de revient du navire (de l'ordre de 10 %).

Avantageusement l'espace intermédiaire ainsi défini est aménagé en cale de chargement, de préférence en soute à combustible et/ou en réservoir de ballast, ou analogue.

L'invention sera mieux comprise et d'autres caractéristiques, détails et avantages de celle-ci apparaîtront plus clairement au cours de la description explicative qui va suivre faite en référence aux dessins schématiques annexés donnés uniquement à titre d'exemple, illustrant un mode de réalisation de l'invention et dans lesquels :

La figure 1 est une vue schématique en coupe longitudinale, verticale, illustrant une disposition préférée des réservoirs auto-portants dans un navire de transport à deux cales de chargement conforme à l'invention ; et

La figure 2 est une vue schématique de dessus en coupe, illustrant la disposition des cales de chargement d'un navire de transport conforme à l'invention.

En se référant à la figure 2, un navire de transport de moyenne capacité (capacité par exemple inférieure à 15000 ou 20000 m³) comprend de manière connue un compartiment 1 des machines à l'arrière et une tranche 2 avant, la partie centrale du navire étant réservée à la cargaison.

Selon l'invention, cette partie centrale du navire est divisée en deux cales 3, 4 de chargement séparées par un espace intermédiaire 5 défini ci-après. Selon une réalisation préférée de l'invention, on dispose côte à côte dans chaque cale 3, 4 de chargement deux réservoirs 6a, 6b, auto-portants de préférence de forme cylindrique ou cylindroconique pour le stockage notamment de gaz de pétrole liquéfié.

Selon l'invention, l'espace intermédiaire 5 est défini par deux cloisons étanches 7a, 7b transversales, ces cloisons définissent respectivement les cales de chargement 3, 4.

La distance 1 entre ces deux cloisons étanches est au moins égale à la longueur d'une brèche dans le navire, en cas d'avarie, et définie par la réglementation internationale. Cette longueur 1_{c} est donnée par la formule suivante : où L est la longueur du navire.

En outre, cet espace 5 intermédiaire est avantageusement délimité par deux cloisons 8a, 8b, étanches, longitudinalement, placées symétriquement par rapport au plan médian vertical et longitudinal du navire.

Selon l'invention, ces cloisons sont à une distance h des bordés du navire au moins égale à l'étendue transversale p de brèche dans un navire définie par la réglementation internationale. Cette étendue transversale p de brèche est définie par la formule suivante : dans laquelle B est la largeur du navire.

Ainsi, dans un navire de transport à deux cales de chargement conforme à l'invention, il est impossible, selon la réglementation internationale, qu'une avarie provoque l'envahissement simultané des deux cales 3 et 4. En conséquence, le navire de l'invention a une capacité de survie conforme à la réglementation internationale.

Avantageusement, l'espace 5 intermédiaire défini par les cloisons étanches et transversales 7a, 7b et/ou les cloisons étanches longitudinales 8a, 8b, est aménagé en cale de chargement, et de préférence en soute à combustible ou réservoir de ballast.

Egalement, comme représenté à la figure 1, à titre d'exemple, il est possible de disposer un réservoir 6c auto-portant et cylindrique en position partiellement pontée, au-dessus des réservoirs de cale 6b, de manière connue en soi.

Ainsi, la séparation de deux cales de chargement d'un navire de transport de capacité moyenne, proposée par l'invention permet, à capacité égale, par rapport aux autres solutions proposées :
de réduire les dimensions du navire ;
d'obtenir un gain appréciable sur le poids du navire et notamment sur le poids des réservoirs auto-portants 6a, 6b, à titre d'exemple un gain de poids d'environ 15 % ;
et en conséquence de réduire le prix de revient d'un tel navire, à titre d'exemple une réduction de l'ordre de 10 % de ce prix de revient.

De plus, le coefficient de remplissage d'un navire de transport conforme à l'invention, égal environ à 0,38 est nettement supérieur aux coefficients de remplissage obtenus par les autres solutions proposées, qui sont voisins de 0,30-0,32. Ce coefficient de remplissage correspond, notamment pour un navire de transport de gaz au rapport de la capacité utile de transport du navire (exprimée en m³) au produit des trois dimensions principales de ce navire, à savoir : la longueur, la largeur et le creux (exprimées en mètre).

## Revendications

1. Navires de transport, notamment pour le transport de gaz de pétrole liquéfié, comportant un espace de chargement et des moyens assurant la capacité de survie du navire en cas de brèche entraînant l'envahissement d'une partie du navire, caractérisé en ce que ledit espace de chargement comprend deux cales (3, 4) longitudinalement séparées par un espace intermédiaire (5) conformé pour former lesdits moyens de survie, en ce que cet espace comprend deux cloisons transversales (7a, 7b) de séparation des cales, étanches et espacées d'une distance au moins égale à une longueur de brèche prédéterminée pouvant survenir lors d'une collision, et une structure de parois longitudinales externes formées par les parois longitudinales et externes formant bordé du navire et deux cloisons longitudinales étanches internes (8a, 8b), chacune desdites cloisons (8a, 8b) internes étant respectivement espacées dudit bordé du navire d'une distance au moins égale à une profondeur de pénétration prédéterminée susceptible de se produire lors d'une collision.

2. Navire de transport selon la revendication 1, caractérisé en ce que la longueur de brèche prédéterminée précitée est donnée par la formule : dans laquelle L représente la longueur du navire.

3. Navire de transport selon la revendication 1, caractérisé en ce que la profondeur de pénétration prédéterminée précitée est définie par la formule : dans laquelle B représente la largeur du navire.

4. Navire de transport selon l'une des revendications précédentes, caractérisé en ce que l'espace intermédiaire précité est aménagé en cale de chargement, avantageusement en soute à combustible et/ou en réservoir de ballast.

## Claims

1. Transport ships in particular for the transport of liquefied petroleum gas, comprising a loading space and means providing for the survival capacity of the ship in case of a breach resulting in the flooding of one portion of the ship, characterized in that the said loading space comprises two holds (3, 4) longitudinally separated by an intermediate space (5) shaped to form the said survival means, in that this space comprises two transverse bulkheads (7a, 7b) for the partition of the holds, which are fluid-tight and spaced by a distance at least equal to a predetermined length of breach likely to occur upon a collision and a structure of outer longitudinal walls constituted by the longitudinal outer walls forming the plating of the ship and two inner fluid-tight longitudinal bulkheads (8a, 8b), each one of the said inner bulkheads (8a, 8b) being respectively spaced from the said plating of the ship by a distance at least equal to a predetermined depth of penetration likely to occur upon a collision.

2. Transport ship according to claim 1, characterized in that the aforesaid predetermined length of breach is given by the formula : in which L stands for the length of the ship.

3. Transport ship according to claim 1, characterized in that the aforesaid predetermined depth of penetration is defined by the formula in which B stands for the beam of the ship.

4. Transport ship according to one of the foregoing claims, characterized in that the aforesaid intermediate space is arranged as a loading hold and advantageously as a fuel bunker and/or ballast tank.

## Patentansprüche

1. Frachtschiffe insbesondere für die Beförderung von verflüssigtem Petroleumgas, mit einem Laderaum und Mitteln zur Gewährleistung der Überlebensfähigkeit des Schiffes bei einer die Überflutung eines Teiles des Schiffes veranlassenden Durchbrechung, dadurch gekennzeichnet, dass der besagte Laderaum zwei Längslasträume (3, 4) umfasst, die durch einen zur Bildung der besagten Überlebensmittel gestalteten Zwischenraum (5) getrennt sind, dass dieser Raum zwei die Laderäume trennende Querschotten (7a, 7b) umfasst, die wasserdicht und durch eine Entfernung getrennt sind, welche wenigstens einer vorbestimmten Durchbrechungslänge entspricht, die bei einem Zusammenstoss vorkommen kann sowie einen Aufbau von äusseren Längswänden, die durch die die Aussenhaut des Schiffes bildenden äusseren Längswände gebildet werden und von zwei inneren wasserdichten Längsschotten (8a, 8b), wobei jeder der besagten inneren Schotten (8a, 8b) sich jeweils in einem Abstand der besagten Aussenhaut des Schiffes befindet, die wenigstens einer vorbestimmten Eindringstiefe entspricht, welche bei einem Zusammenstoss geschehen kann.

2. Frachtschiff nach Anspruch 1, dadurch gekennzeichnet, dass die vorgenannte vorbestimmte Durchbrechungslänge durch die Formel : gegeben wird, in welcher L die Länge des Schiffes darstellt.

3. Frachtschiff nach Anspruch 1, dadurch gekennzeichnet, dass die vorgenannte vorbestimmte Eindringtiefe durch die Formel : gegeben wird, in welcher B die Breite des Schiffes darstellt.

4. Frachtschiff nach einem der vorangehenden Ansprüche, dadurch gekennzeichnet, dass der vorgenannte Zwischenraum als Laderaum, in vorteilhafter Weise als Brennstoffbunker und/ oder als Ballasttank eingerichtet ist.
